# EUROPÄISCHE PATENTSCHRIFT

(11) **EP 1 864 017 B1**
(45) Veröffentlichungstag und Bekanntmachung des Hinweises auf die Patenterteilung: **16.09.2009**
(21) Anmeldenummer: 06707840.2
(22) Anmeldetag: 25.01.2006
(51) Int. Cl.: F02M 63/02, F02M 59/46, F02M 63/00

(54) **KRAFTSTOFFEINSPRITZEINRICHTUNG FÜR EINE BRENNKRAFTMASCHINE**
FUEL INJECTION DEVICE FOR AN INTERNAL COMBUSTING ENGINE
DISPOSITIF D'INJECTION DE CARBURANT POUR MOTEUR A COMBUSTION INTERNE

(30) Priorität: 21.03.2005 DE 102005012940
(43) Veröffentlichungstag der Anmeldung: 12.12.2007
(73) Patentinhaber: ROBERT BOSCH GMBH, 70442 Stuttgart (DE)
(72) Erfinder: PAUER, Thomas, 71691 Freiberg (DE)
(86) Internationale Anmeldenummer: PCT/EP2006/050445
(87) Internationale Veröffentlichungsnummer: WO 2006/100141

(56) Entgegenhaltungen:
- EP-A- 1 262 659
- EP-A- 1 557 597
- WO-A-02/25099
- DE-A1- 10 004 617
- DE-A1- 10 236 314
- US-A1- 2002 134 355
- US-A1- 2004 187 848

## Beschreibung

### Stand der Technik

Die Erfindung geht aus von einer Kraftstoffeinspritzeinrichtung für eine Brennkraftmaschine nach der DE-A-10 236 314.

Eine Kraftstoffeinspritzeinrichtung ist in der EP-A-1 557 597 (nicht vorveröffentlicht) gezeigt.

Diese Kraftstoffeinspritzeinrichtung weist eine Hochdruckpumpe auf, durch die Kraftstoff in einen Hochdruckbereich gefördert wird, in dem beispielsweise ein Hochdruckspeicher, ein sogenanntes Rail, vorgesehen ist. Für jeden Zylinder der Brennkraftmaschine ist ein Injektor zur Kraftstoffeinspritzung vorgesehen, wobei jeder Injektor über eine hydraulische Leitung mit dem Hochdruckspeicher verbunden ist. Zur Steuerung der Kraftstoffeinspritzung durch die Injektoren ist eine elektrische Steuereinrichtung vorgesehen. Die Leitungen zu den Injektoren sowie die Injektoren sind Bestandteil des Hochdruckbereichs. Zur Einstellung eines bestimmten Drucks im Hochdruckbereich ist ein Druckregelventil vorgesehen, das durch die Steuereinrichtung angesteuert wird. Durch das Druckregelventil wird eine Verbindung des Hochdruckbereichs mit einem Niederdruckbereich gesteuert. Wenn das Druckregelventil von der Steuereinrichtung angesteuert ist, so gibt dieses die Verbindung des Hochdruckbereichs mit dem Niederdruckbereich frei, so dass Kraftstoff aus dem Hochdruckbereich in den Niederdruckbereich abströmen kann. Bei neuartigen Kraftstoffeinspritzeinrichtungen ist eine vollständige Dichtheit des Hochdruckbereichs erreicht. Wenn die Brennkraftmaschine nach längerem Betrieb abgestellt wird, so ist der im Hochdruckbereich befindliche Kraftstoff erwärmt, wobei bei einer nachfolgenden Abkühlung durch das geöffnete Druckregelventil ein Druckausgleich des Hochdruckbereichs zum Niederdruckbereich ermöglicht ist, so dass keine Ausgasung im Hochdruckbereich auftritt und ein leichter Wiederstart der Brennkraftmaschine möglich ist. Der wenigstens eine Injektor der EP-A-1 557 597 A1 ist nicht näher beschrieben.

### Vorteile der Erfindung

Die erfindungsgemäße Kraftstoffeinspritzeinrichtung mit den Merkmalen des Anspruchs 1 hat den Vorteil, dass auch in dem Raum des Injektors, in dem der Aktor angeordnet ist, bei Abkühlung des Kraftstoffs keine Ausgasung auftritt und somit die Funktion des Injektors sichergestellt ist.

In den abhängigen Ansprüchen sind vorteilhafte Ausgestaltungen und Weiterbildungen der erfindungsgemäßen Kraftstoffeinspritzeinrichtung angegeben.

### Zeichnung

Mehrere Ausführungsbeispiele der Erfindung sind in der Zeichnung dargestellt und in der nachfolgenden Beschreibung näher erläutert. Es zeigen Figur 1 eine Kraftstoffeinspritzeinrichtung für eine Brennkraftmaschine in vereinfachter Darstellung gemäß einem ersten Ausführungsbeispiel, Figur 2 einen Injektor der Kraftstoffeinspritzeinrichtung in vergrößerter Darstellung, Figur 3 ein Druckregelventil der Kraftstoffeinspritzeinrichtung in vergrößerter Darstellung und Figur 4 die Kraftstoffeinspritzeinrichtung gemäß einem zweiten Ausführungsbeispiel.

### Beschreibung der Ausführungsbeispiele

In den Figuren 1 bis 4 ist eine Kraftstoffeinspritzeinrichtung für eine mehrzylindrige Brennkraftmaschine dargestellt, die vorzugsweise eine selbstzündende Brennkraftmaschine eines Kraftfahrzeugs ist. Die Kraftstoffeinspritzeinrichtung weist eine Hochdruckpumpe 10 auf, durch die Kraftstoff unter Hochdruck gefördert wird. An jedem Zylinder der Brennkraftmaschine ist ein Injektor 12 angeordnet, durch den Kraftstoff in den Brennraum des Zylinders eingespritzt werden kann. In den Figuren 1 bis 3 sind dabei nur einige der Injektoren 12 dargestellt, wobei weitere Injektoren bis zum letzten Injektor 12d durch Punkte angedeutet sind.

Der Injektor 12 weist wie in Figur 2 dargestellt ein Kraftstoffeinspritzventil 14, durch das Kraftstoff in den Brennraum des Zylinders eingespritzt wird, und einen elektrisch betätigten Aktor 16 auf. Durch den Aktor 16 wird die Öffnungs- und Schließbewegung eines Einspritzventilglieds 15 des Kraftstoffeinspritzventils 14 gesteuert. Der Aktor 16 ist vorzugsweise ein piezoelektrischer Aktor, der abhängig von einer an diesen angelegten elektrischen Spannung seine Größe ändert. Durch diese Größenänderung kann eine Schaltfunktion erzielt werden, mittels der das Einspritzventilglied 15 geöffnet bzw. geschlossen werden kann. Der Aktor 16 wird von einer elektronischen Steuereinrichtung 18 angesteuert. Der Aktor 16 ist in einem kraftstoffgefüllten Raum 20 in einem Gehäuse 22 des Injektors 12 angeordnet. Der Aktor 16 kann beispielsweise auf einen Kolben 17 wirken, durch den ein Steuerraum 19 begrenzt wird, wobei das Einspritzventilglied 15 durch den im Steuerraum 19 herrschenden Druck in Schließrichtung beaufschlagt ist. Der Kolben 17 wird durch eine vorgespannte Feder 21 in Anlage am Aktor 16 gehalten. Das Einspritzventilglied 15 wird außerdem durch eine vorgespannte Feder 23 in Schließrichtung beaufschlagt. Wenn an den Aktor 16 durch die Steuereinrichtung 18 eine elektrische Spannung angelegt ist, so dehnt sich dieser aus und drückt den Kolben 17 in den Steuerraum 19, in dem somit ein hoher Druck herrscht, durch den das Einspritzventilglied 15 in seiner Schließstellung gehalten wird, so dass keine Kraftstoffeinspritzung erfolgt. Wenn durch die Steuereinrichtung 18 keine elektrische Spannung an den Aktor 16 angelegt wird, so verringert dieser seine Ausdehnung, so dass der Kolben 17 durch die Feder 21 aus dem Steuerraum 19 herausbewegt wird, wodurch der Druck im Steuerraum 19 sinkt. Das Einspritzventilglied 15 wird dann durch den auf dieses in Öffnungsrichtung wirkenden Hochdruck gegen den im Steuerraum 19 herrschenden geringen Druck und gegen die Kraft der Feder 23 in seine Öffnungsstellung bewegt, so dass Kraftstoff eingespritzt wird.

Durch die Hochdruckpumpe 10 wird bei der Kraftstoffeinspritzeinrichtung gemäß einem in Figur 1 dargestellten ersten Ausführungsbeispiel Kraftstoff in einen Speicher 26 gefördert. Der Hochdruckpumpe 10 wird Kraftstoff durch eine Förderpumpe 30, die aus einem Kraftstoffvorratsbehälter 32 ansaugt, zugeführt. Zwischen der Förderpumpe 30 und der Hochdruckpumpe 10 kann eine Kraftstoffzumesseinrichtung 34 angeordnet sein, mittels der die von der Hochdruckpumpe 10 geförderte Kraftstoffmenge verändert werden kann. Durch die Kraftstoffzumesseinrichtung 34 kann beispielsweise ein veränderlicher Durchflussquerschnitt eingestellt werden.

Die Kraftstoffzumesseinrichtung 34 wird durch die Steuereinrichtung 18 angesteuert.

Die Injektoren 12 sind über jeweils eine hydraulische Leitung 36 mit dem Speicher 26 verbunden. Der Hochdruckbereich der Kraftstoffeinspritzeinrichtung umfasst den Speicher 26, die hydraulischen Leitungen 36 vom Speicher 26 zu den Injektoren 12 sowie die Injektoren 12. Im Hochdruckbereich ist ein Drucksensor 40 angeordnet, durch den ein Signal für den im Hochdruckbereich herrschenden Druck an die Steuereinrichtung 18 erzeugt wird. Im Hochdruckbereich ist außerdem ein Druckregelventil 42 angeordnet, das durch die Steuereinrichtung 18 angesteuert wird, um im Hochdruckbereich einen vorgegebenen Druck aufrechtzuerhalten. Durch das Druckregelventil 42 wird eine Verbindung 44 des Hochdruckbereichs mit einem kraftstoffgefüllten Niederdruckbereich gesteuert, wobei der Niederdruckbereich der Kraftstoffvorratsbehälter 32 oder ein Bereich stromaufwärts oder stromabwärts der Förderpumpe 30 sein kann. Der Drucksensor 40 und das Druckregelventil 42 können an einer beliebigen Stelle im Hochdruckbereich angeordnet sein, beispielsweise an der Hochdruckpumpe 10, in der hydraulischen Leitung 24 zwischen der Hochdruckpumpe 10 und dem Speicher 26, am Speicher 26, in einer Leitung 36 zwischen dem Speicher 26 und den Injektoren 12 oder an einem Injektor 12. Außer der durch das Druckregelventil 42 gesteuerten Verbindung 44 weist der Hochdruckbereich keine Verbindung zur Umgebung auf und ist vollständig dicht.

Das Druckregelventil 42 weist wie in Figur 3 dargestellt ein Ventilglied 46 auf, das einen beispielsweise kugelförmigen Schließkörper 47 aufweist, der mit einem Ventilsitz 48 zusammenwirkt und das durch einen elektrischen Aktor 50, beispielsweise einen Elektromagneten oder einen Piezoaktor, gegen eine Rückstellfeder 52 bewegbar ist. Der Aktor 50 wird dabei durch die Steuereinrichtung 18 angesteuert. Durch die Rückstellfeder 52 wird das Ventilglied 46 in seiner Öffnungsrichtung beaufschlagt, in der dieses mit seinem Schließkörper 47 vom Ventilsitz 48 abgehoben ist und somit die Verbindung 44 des Hochdruckbereichs mit dem Niederdruckbereich geöffnet ist. Bei Ansteuerung des Aktors 50 durch die Steuereinrichtung 18 wird durch diesen das Ventilglied 46 gegen die Rückstellfeder 52 und gegen den im Hochdruckbereich herrschenden Druck in seiner Schließstellung gehalten, in der dieses mit seinem Schließkörper 47 am Ventilsitz 48 anliegt, so dass der Hochdruckbereich vom Niederdruckbereich getrennt ist. Durch den im Hochdruckbereich, beispielsweise im Speicher 26, herrschenden Druck ist das Ventilglied 46 in seiner Öffnungsrichtung beaufschlagt, in der dieses vom Ventilsitz 48 abgehoben ist und somit die Verbindung 44 des Hochdruckbereichs mit dem Niederdruckbereich geöffnet ist. Wenn der Aktor 50 nicht angesteuert ist, so wird das Ventilglied 46 gegen die Kraft der Schließfeder 52 durch den im Hochdruckbereich herrschenden Druck geöffnet und die Verbindung 44 zum Niederdruckbereich geöffnet. Während des Betriebs der Brennkraftmaschine werden die Kraftstoffzumesseinrichtung 34 und das Druckregelventil 42 durch die Steuereinrichtung 18 derart angesteuert, dass sich im Hochdruckbereich ein vorgegebener Druck aufbaut, wie er für die Kraftstoffeinspritzung erforderlich ist. Durch den Drucksensor 40 erhält die Steuereinrichtung 18 ein Signal für den tatsächlichen Druck im Hochdruckbereich.

Beim Abstellen der Brennkraftmaschine wird das Druckregelventil 42 durch die Steuereinrichtung 18 nicht mehr angesteuert, so dass dieses sich in seiner geöffneten Schaltstellung befindet und der Hochdruckbereich mit dem Niederdruckbereich verbunden ist. Bei einer Abkühlung des im Hochdruckbereich vorhandenen Kraftstoffs kann somit das Volumen im Hochdruckbereich mit Kraftstoff aus dem Niederdruckbereich aufgefüllt werden, so dass sich im Hochdruckbereich kein Gas bilden kann. Bei einem nachfolgenden Starten der Brennkraftmaschine wird das Druckregelventil 42 durch die Steuereinrichtung 18 angesteuert, so dass sich dieses in seiner geschlossenen Stellung befindet. Bei der Kraftstoffförderung durch die Hochdruckpumpe 10 baut sich dabei im Hochdruckbereich schnell wieder Hochdruck auf, so dass die Brennkraftmaschine nach kurzer Startzeit betrieben werden kann.

Bei einem in Figur 4 dargestellten zweiten Ausführungsbeispiel der Kraftstoffeinspritzeinrichtung ist der Aufbau im wesentlichen gleich wie beim ersten Ausführungsbeispiel, jedoch ist kein Speicher 26 vorhanden. Ein erster Injektor 12a, der vorzugsweise der am nächsten zur Hochdruckpumpe 10 angeordnete Injektor der Brennkraftmaschine ist, ist über eine hydraulische Leitung 56 mit der Hochdruckpumpe 10 verbunden. Der nächste Injektor 12b ist über eine hydraulische Leitung 58 mit dem ersten Injektor 12b verbunden. Die weiteren Injektoren 12 sind in Reihe miteinander über jeweils eine hydraulische Leitung 58 miteinander verbunden. Die hydraulischen Leitungen 56 bzw. 58 münden jeweils in den Raum 20 im Injektor 12. Im Hochdruckbereich der Kraftstoffeinspritzeinrichtung, der die hydraulischen Leitungen 56,58 und die Injektoren 12 umfasst, ist wie beim ersten Ausführungsbeispiel der Drucksensor 40 und das Druckregelventil 42 vorgesehen. Der Drucksensor 40 und das Druckregelventil 42 können beispielsweise an der Hochdruckpumpe 10, in der Leitung 56 zwischen der Hochdruckpumpe 10 und dem Injektor 12a oder in einer Leitung 58 zwischen den Injektoren 12 angeordnet sein. Das Druckregelventil 42 ist gleich wie beim ersten Ausführungsbeispiel ausgebildet, so dass dieses in nicht durch die Steuereinrichtung 18 angesteuertem Zustand seine geöffnete Schaltstellung einnimmt, in der die Verbindung 44 des Hochdruckbereichs mit dem Niederdruckbereich geöffnet ist. Bei der Kraftstoffeinspritzeinrichtung gemäß dem zweiten Ausführungsbeispiel kann alternativ auch vorgesehen sein, dass nicht nur der erste Injektor 12a direkt mit der Hochdruckpumpe 10 verbunden ist sondern auch der letzte Injektor 12d über eine hydraulische Leitung 56 direkt mit der Hochdruckpumpe 10 verbunden ist, wie dies in Figur 4 mit gestrichelten Linien dargestellt ist. Der durch das Kraftstoffeinspritzventil 14 des Injektors 12 eingespritzte Kraftstoff wird dem Raum 20 entnommen, in dem der Aktor 16 angeordnet ist. Der Raum 20 weist dabei ein ausreichend großes Volumen auf, um das für die Kraftstoffeinspritzung erforderliche Kraftstoffvolumen speichern zu können. Das Volumen des Raums 20 kann zwischen 1 und 5 cm³, beispielsweise etwa 2 cm³ betragen.

## Patentansprüche

1. Kraftstoffeinspritzeinrichtung für eine Brennkraftmaschine mit einer Hochdruckpumpe (10), durch die Kraftstoff in einen Hochdruckbereich gefördert wird, in dem wenigstens ein Injektor (12) angeordnet ist, durch den Kraftstoff an einem Zylinder der Brennkraftmaschine eingespritzt wird, und mit einer elektrischen Steuereinrichtung (18) durch die die Kraftstoffeinspritzung des wenigstens einen Injektors (12) gesteuert wird, mit einem Druckregelventil (42) zum Einstellen des im Hochdruckbereich herrschenden Drucks, durch das eine Verbindung (44) des Hochdruckbereichs mit einem kraftstoffgefüllten Niederdruckbereich gesteuert wird und das durch die Steuereinrichtung (18) angesteuert wird, wobei sich das Druckregelventil (42) in nicht durch die Steuereinrichtung (18) angesteuertem Zustand in seiner geöffneten Schaltstellung befindet, so dass die Verbindung (44) des Hochdruckbereichs mit dem Niederdruckbereich geöffnet ist, und wobei im Hochdruckbereich ein Speicher (26) vorgesehen ist, in den die Hochdruckpumpe (10) Kraftstoff fördert und mit dem der wenigstens eine Injektor (12) verbunden ist, wobei der wenigstens eine injektor (12) einen elektrischen Aktor (16) und ein Kraftstoffeinspritzventil (14) aufweist, wobei durch den Aktor (16) die Kraftstoffeinspritzung des Kraftstoffeinspritzventils (14) gesteuert wird und wobei der Aktor (16) in einem mit dem Hochdruckbereich verbundenen Raum (20) des Injektors (12) angeordnet ist.

2. Kraftstoffeinspritzeinrichtung nach Anspruch 1, **dadurch gekennzeichnet, dass** durch den Aktor (16) in durch die Steuereinrichtung (18) angesteuertem Zustand das Kraftstoffeinspritzventil (14) geschlossen gehalten wird und dass durch den Aktor (16) in durch die Steuereinrichtung (18) nicht angesteuertem Zustand das Kraftstoffeinspritzventil (14) für eine Kraftstoffeinspritzung geöffnet wird.

3. Kraftstoffeinspritzeinrichtung nach Anspruch 2, **dadurch gekennzeichnet, dass** durch den Aktor (16) der in einem Steuerraum (17) herrschende Druck gesteuert wird, durch den ein Einspritzventilglied (15) des Kraftstoffeinspritzventils (14) zumindest mittelbar in Schließrichtung beaufschlagt ist.

4. Kraftstoffeinspritzeinrichtung nach Anspruch 1, **dadurch gekennzeichnet, dass** der durch das Kraftstoffeinspritzventil (14) eingespritzte Kraftstoff dem Raum (20), in dem der Aktor (16) angeordnet ist, entnommen wird.

5. Kraftstoffeinspritzeinrichtung nach einem der Ansprüche 1 bis 4, **dadurch gekennzeichnet, dass** die Brennkraftmaschine mehrere Zylinder aufweist, an denen jeweils ein Injektor (12) angeordnet ist, dass höchstens zwei der Injektoren (12a,12d) direkt mit der Hochdruckpumpe (10) verbunden sind und dass die übrigen Injektoren (12) in Reihe über hydraulische Leitungen (58) miteinander verbunden sind und über die höchstens zwei direkt mit der Hochdruckpumpe (10) verbundenen Injektoren (12a,12d) mittelbar mit der Hochdruckpumpe (10) verbunden sind.

6. Kraftstoffeinspritzeinrichtung nach einem der vorstehenden Ansprüche, **dadurch gekennzeichnet, dass** die durch das Druckregelventil (42) gesteuerte Verbindung (44) die einzige Verbindung des Hochdruckbereichs zu einem Niederdruckbereich ist.

## Claims

1. Fuel injection device for an internal combustion engine, having a high-pressure pump (10) by means of which fuel is fed into a high-pressure region in which is arranged at least one injector (12) through which fuel is injected into a cylinder of the internal combustion engine, and having an electric control device (18) which serves to control the injection of fuel by the at least one injector (12), having a pressure regulating valve (42) for adjusting the pressure prevailing in the high-pressure region, which pressure regulating valve (42) serves to control a connection (44) of the high-pressure region to a fuel-filled low-pressure region and which pressure regulating valve (42) is activated by the control device (18), with the pressure regulating valve (42), when not activated by the control device (18), being situated in its open switching position such that the connection (44) of the high-pressure region to the low-pressure region is open, and with an accumulator (26) being provided in the high-pressure region, into which accumulator (26) the high-pressure pump (10) feeds fuel and to which accumulator (26) the at least one injector (12) is connected, with the at least one injector (12) having an electric actuator (16) and a fuel injection valve (14), with the injection of fuel by the fuel injection valve (14) being controlled by the actuator (16), and with the actuator (16) being arranged in a chamber (20), which is connected to the high-pressure region, of the injector (12).

2. Fuel injection device according to Claim 1, **characterized in that** the actuator (16), when activated by the control device (18), serves to hold the fuel injection valve (14) closed, and **in that** the actuator (16), when not activated by the control device (18), serves to open the fuel injection valve (14) for an injection of fuel.

3. Fuel injection device according to Claim 2, **characterized in that** the actuator (16) serves to control the pressure prevailing in a control chamber (17), which pressure acts at least indirectly in the closing direction on an injection valve member (15) of the fuel injection valve (14).

4. Fuel injection device according to Claim 1, **characterized in that** the fuel injected by the fuel injection valve (14) is extracted from the chamber (20) in which the actuator (16) is arranged.

5. Fuel injection device according to one of Claims 1 to 4, **characterized in that** the internal combustion engine has a plurality of cylinders on which is arranged in each case one injector (12), **in that** a maximum of two of the injectors (12a,12d) are directly connected to the high-pressure pump (10), and **in that** the remaining injectors (12) are connected in series with one another via hydraulic lines (58) and are connected indirectly to the high-pressure pump (10) via the maximum of two injectors (12a,12d) which are directly connected to the high-pressure pump (10).

6. Fuel injection device according to one of the preceding claims, **characterized in that** the connection (44) which is controlled by the pressure regulating valve (42) is the only connection of the high-pressure region to a low-pressure region.

## Revendications

1. Dispositif d'injection de carburant pour un moteur à combustion interne comprenant une pompe haute pression (10), par le biais de laquelle le carburant est refoulé dans une région haute pression dans laquelle est disposé au moins un injecteur (12), à travers lequel du carburant est injecté au niveau d'un cylindre du moteur à combustion interne, et comprenant un dispositif de commande électrique (18) par le biais duquel l'injection de carburant de l'au moins un injecteur (12) est commandée, comprenant une soupape de régulation de la pression (42) pour ajuster la pression régnant dans la région haute pression, qui permet de commander une connexion (44) de la région haute pression à une région basse pression remplie de carburant, et qui est commandée par le dispositif de commande (18), la soupape de régulation de pression (42) se trouvant dans sa position de commutation ouverte dans l'état non commandé par le dispositif de commande (18), de sorte que la connexion (44) de la région haute pression à la région basse pression soit ouverte, et un accumulateur (26) étant prévu dans la région haute pression, dans lequel la pompe haute pression (10) refoule du carburant et auquel l'au moins un injecteur (12) est connecté, l'au moins un injecteur (12) présentant un actionneur électrique (16) et une soupape d'injection de carburant (14), l'injection de carburant de la soupape d'injection de carburant (14) étant commandée par l'actionneur (16) et l'actionneur (16) étant disposé dans un espace (20) de l'injecteur (12) connecté à la région haute pression.

2. Dispositif d'injection de carburant selon la revendication 1, **caractérisé en ce que** la soupape d'injection de carburant (14) est maintenue fermée par l'actionneur (16) dans l'état commandé par le dispositif de commande (18) et **en ce que** la soupape d'injection de carburant (14) est ouverte pour une injection de carburant par l'actionneur (16) dans l'état non commandé par le dispositif de commande (18).

3. Dispositif d'injection de carburant selon la revendication 2, **caractérisé en ce que** la pression régnant dans un espace de commande (17) est commandée par l'actionneur (16) et sollicite au moins indirectement dans la direction de fermeture un organe de soupape d'injection (15) de la soupape d'injection de carburant (14).

4. Dispositif d'injection de carburant selon la revendication 1, **caractérisé en ce que** le carburant injecté par la soupape d'injection de carburant (14) est prélevé de l'espace (20) dans lequel est disposé l'actionneur (16).

5. Dispositif d'injection de carburant selon l'une quelconque des revendications 1 à 4, **caractérisé en ce que** le moteur à combustion interne présente plusieurs cylindres au niveau desquels est disposé à chaque fois un injecteur (12), **en ce qu'**au maximum deux des injecteurs (12a, 12d) sont directement connectés à la pompe haute pression (10) et **en ce que** les autres injecteurs (12) sont connectés les uns aux autres en rangée par le biais de conduites hydrauliques (58) et sont connectés indirectement à la pompe haute pression (10) par le biais des deux injecteurs au maximum (12a, 12d) connectés à la pompe haute pression (10).

6. Dispositif d'injection de carburant selon l'une quelconque des revendications précédentes, **caractérisé en ce que** la connexion (44) commandée par la soupape de régulation de pression (42) est la seule connexion de la région haute pression à une région basse pression.
